# EUROPÄISCHE PATENTSCHRIFT

(11) **EP 2 372 234 B1**
(45) Veröffentlichungstag und Bekanntmachung des Hinweises auf die Patenterteilung: **07.07.2021**
(21) Anmeldenummer: 11156551.1
(22) Anmeldetag: 02.03.2011
(51) Int. Cl.: F21V 7/04, F21V 8/00, F21S 43/241, F21S 43/243, F21S 43/249, F21S 43/31

(54) **Beleuchtungseinrichtung**
Illumination device
Dispositif d'éclairage

(30) Priorität: 25.03.2010 DE 102010012747
(43) Veröffentlichungstag der Anmeldung: 05.10.2011
(73) Patentinhaber: HELLA GmbH & Co. KGaA, 59552 Lippstadt (DE)
(72) Erfinder: Mügge, Martin, 59590, Geseke (DE)

(56) Entgegenhaltungen:
- EP-A2- 2 357 396
- DE-A1- 10 219 756
- DE-A1-102008 037 264
- JP-A- 2000 133 011
- US-A1- 2003 123 262
- None

## Beschreibung

Die Erfindung betrifft eine Beleuchtungseinrichtung nach dem Oberbegriff des Patentanspruchs 1.
Eine derartige, als Signalleuchte für ein Kraftfahrzeug ausgestaltete Beleuchtungseinrichtung ist aus DE 10 2007 019 688 A1 bekannt. Die Lichtleitelemente sind stabförmig ausgebildet und an ihren Lichteintrittsflächen einstückig mit einer Trägerplatte verbunden, die sich quer zur Hauptlichtleitrichtung erstreckt. Auf der Trägerplatte sind die Lichtleitelemente durch Zwischenräume seitlich voneinander beabstandet. Zur Einkopplung von Licht durch eine an der den Lichtleitelementen abgewandten Rückseite befindliche Lichteintrittsfläche hindurch ist hinter der Trägerplatte ein Leuchtmittel angeordnet, das mit seiner Abstrahlseite der Lichteintrittsfläche zugewandt ist. Die Trägerplatte hat im Bereich der Lichteintrittsfläche Optikelemente, die das durch sie hindurch tretende Licht parallelisieren, bevor es in die Lichtleitelemente eingeleitet wird. Das Licht gelangt dann unter Ausnutzung der Totalreflexion an den Mantelflächen der Lichtleitelemente zu den Lichtaustrittsflächen, an denen es in Form eines Lichtbündels aus den Lichtleitelementen austritt.

Obwohl sich diese Beleuchtungseinrichtung in der Praxis wegen ihrer geringen, zur Erzeugung einer Signallichtfunktion benötigten Anzahl von Leuchtmitteln bewährt hat, weist sie dennoch Nachteile auf. So wird das durch die Lichteintrittsfläche in die Trägerplatte eingekoppelte Licht nur teilweise in die Lichtleitelementen weitergeleitet, weil gewisser Anteil des Lichts beispielsweise an den seitlich neben den Lichtleitelementen befindlichen Bereichen der Trägerplatte als Streulicht aus dieser austritt.

Aus der JP 2000 133011 A ist eine Beleuchtungseinrichtung bekannt, die ein Leuchtmittel und eine die Beleuchtungseinrichtung nach vorne abschließende Lichtscheibe umfasst. Dem Leuchtmittel ist ein Reflektor zugeordnet. Vor dem Reflektor sind eine Mehrzahl von Lichtleitelementen vorgesehen, die beabstandet zueinander angeordnet sind und jeweils über eine Lichteintrittsfläche und eine Lichtaustrittsfläche verfügen. Das an der Lichteintrittsfläche eintretende Licht wird über Begrenzungswände totalreflektiert und an einer schräg ausgebildeten Lichtaustrittsfläche zur Seite hin abgelenkt. Die Lichtleitelemente sind oben- und untenseitig über Haltemittel befestigt. Die Lichtleitelemente sind an keiner Trägerplatte befestigt, die zwischen den Lichtleitelementen und dem Reflektor angeordnet sind.

Aus der DE 10 2008 037 264 A1 ist eine Beleuchtungseinrichtung für ein Kraftfahrzeug bekannt, welche eine Mehrzahl von Lichtleitelementen mit einer Lichteintrittsfläche und einer Lichtaustrittsfläche aufweist, zwischen denen unter Ausnutzung einer Totalreflexion an Begrenzungswänden von einem Leuchtmittel erzeugtes Licht in Hauptlichtleitrichtung weitergeleitet wird. Zwischen den Lichtleitelementen und dem Leuchtmittel ist ein Reflektor angeordnet, der das von dem Leuchtmittel erzeugte Licht sammelt und in Richtung der Lichtleitelemente führt. Die Lichtleitelemente sind einstückig mit einer Trägerplatte verbunden, die als eine die Beleuchtungseinrichtung abschließende Lichtscheibe bildet.

Aufgabe der vorliegenden Erfindung ist es, eine Beleuchtungseinrichtung der Eingangs genannten Art zu schaffen, die einen einfachen und kostengünstigen Aufbau ermöglicht, und bei der Streulichtverluste weitestgehend vermieden werden.

Zur Lösung der Aufgabe weist die Erfindung die Merkmale des Patentanspruchs 1 auf.

In vorteilhafter Weise werden also Lichtstrahlen, die ohne den Reflektor an den Lichtleitelementen vorbei laufen würden, am Reflektor so umgelenkt, dass sie die Lichtleitelemente durchleuchten und an deren Lichtaustrittsfläche aus den Lichtleitelementen austreten. Die erfindungsgemäße Beleuchtungseinrichtung ermöglicht es, das Licht eines Leuchtmittel in mindestens zwei Lichtleitelemente gleichzeitig einzukoppeln.

Nach der Erfindung sind die Lichtleitelemente einstückig mit einer Trägerplatte verbunden. Die Beleuchtungseinrichtung ist dann noch kostengünstiger herstellbar.

Bei einer bevorzugten Ausgestaltung der Erfindung hat der Reflektor mindestens eine dem Leuchtmittel zugewandte Reflektorfläche, die im Wesentlichen in der Oberfläche eines Rotationsparaboloids verläuft und/oder Facetten aufweist, die etwa tangential an die Oberfläche eines Rotationsparaboloids angenähert sind. Die virtuelle Lichtabstrahlstelle des Leuchtmittels ist dabei bevorzugt im Brennpunkt des Rotationsparaboloids angeordnet, so dass das von dem Leuchtmittel divergent ausgesendete Licht an der Reflektorfläche parallelisiert wird. Bei Bedarf können die Facetten als von einer Ebene abweichende optische Strukturen ausgestaltet sein.

Bei einer anderen vorteilhaften Ausgestaltung der Erfindung ist die dem Leuchtmittel zugewandte Reflektorfläche als Freiformfläche ausgestaltet. Unter einer Freiformfläche wird eine von einer geometrischen Grundform, wie zum Beispiel einer Kugeloberfläche, einer Zylindermantelfläche und/oder einer Parabelfläche abweichende Fläche mit stetig differenzierbarem Verlauf verstanden. Die Geometrie der Freiformfläche kann bei der Konstruktion der Beleuchtungseinrichtung durch Lösen eines Differentialgleichungssystems, mit Hilfe von an sich bekannten numerischen Verfahren und/oder durch Simulation bestimmt werden.

Die Lichtleitelemente sind bevorzugt als Lichtrippen ausgestaltet, die derart angeordnet sind, dass sie quer zu ihrer Längserstreckung vom Licht des zumindest einen Leuchtmittels durchsetzt sind. Der Reflektor ermöglicht dabei eine homogene Ausleuchtung an den Lichtrippen, auch wenn diese einen von einer geraden Linie abweichenden, beispielsweise gekrümmten oder abgewinkelten Verlauf haben.

Bei einer bevorzugten Ausgestaltung der Erfindung nimmt in quer zur Längserstreckungsrichtung der Lichtrippen angeordneten Querschnittsebenen die lichte Weite der Lichtrippen, ausgehend von ihrem dem Reflektor zugewandten Ende zu ihrem gegenüberliegenden, vom Reflektor entfernten Ende ab. Die Lichtrippen können dann beispielsweise einen etwa trapezförmigen Querschnitt haben. Durch diese Maßnahme kann eine günstige Lichtabstrahlcharakteristik der Lichtrippen erreicht werden. Außerdem lassen sich die Lichtrippen bzw. das diese aufweisende Bauteil nach der Herstellung in einer Spritzgussform leicht aus der Spritzgussform entformen. Zweckmäßigerweise haben die Lichteintrittsflächen eine von einer Ebene abweichende Formgebung und sind vorzugsweise mit optischen Elementen versehen. Die optischen Elemente sind bevorzugt als Streifenoptik ausgeführt, die das Licht des Reflektors bündelt und in die Lichtleitelemente lenkt. Hierdurch kann bei einer Beleuchtungseinrichtung für ein Kraftfahrzeug eine vertikale Streuung für eine zu erfüllende Signalfunktion generiert werden. Die Lichtaustrittsflächen können dann eine Streuoptik aufweisen, um die endgültige Lichtverteilung zu erzeugen. Die Streuoptik kann als Kissenoptik mit und/oder ohne Stufung ausgeführt sein. Die Streuoptik kann aber auch eine Streifenoptik sein. Auch ist es möglich, statt vieler kleiner Streuoptiken nur eine große Linse als Streuoptiken zu gestalten, so dass die Lichtaustrittsfläche optikfrei erscheint. Erwähnt werden soll noch, dass die optischen Elemente auch auf einer separaten Zusatzlichtscheibe vorgesehen sein können, die zwischen dem Reflektor und der Trägerplatte bzw. zwischen dem Reflektor und den Lichtleitelementen angeordnet sein kann.

Bei einer vorteilhaften Ausführungsform der Erfindung weist die Beleuchtungseinrichtung mindestens eine die Trägerplatte überdeckende Blende auf, die Blendenöffnungen hat, die von den Lichtleitelementen durchsetzt sind. Durch die Blende wird eventuelles Licht, das zwischen den Lichtleitelementen an der Trägerplatte austritt, abgeschirmt. Die Beleuchtungseinrichtung ermöglicht dadurch bei eingeschaltetem Leuchtmittel ein ansprechendes und schönes Design mit hohem Wiedererkennungswert.

Vorteilhaft ist, wenn die Beleuchtungseinrichtung mehrere der Anordnungen, jeweils bestehend aus dem Leuchtmittel, dem Reflektor und den mindestens zwei Lichtleitelementen aufweist, und wenn die Leuchtmittel vorzugsweise auf einer gemeinsamen, ebenen Leiterplatte angeordnet sind. Die Reflektoren können dabei einstückig miteinander verbunden sein. Die Beleuchtungseinrichtung ist dann besonders kostengünstig herstellbar.

Die den Anordnungen zugeordneten Leuchtmittel können mit einer Ansteuereinrichtung verbunden sein, die derart ausgestaltet ist, dass die Leuchtmittel getrennt voneinander betätigbar sind. Die Beleuchtungseinrichtung kann dann als Signalleuchte in einem Kraftfahrzeug verwendet werden, wobei mit Hilfe der einzelnen Anordnungen unterschiedliche Lichtfunktionen realisiert werden können, beispielsweise ein Schlusslicht oder ein Bremslicht. Dabei können beispielsweise zwei Anordnungen als Schlusslicht dienen, wenn sie mit geringer Helligkeit beleuchtet werden. Im Bremslichtbetrieb können dann die Lichtaustrittsflächen einer der beiden Anordnungen heller beleuchtet werden. Bei einem zweifarbigen Leuchtmittel kann z.B. von einem roten Schlusslicht zu einem gelben Blinklicht umgeschaltet werden, während daneben noch ein zweites rotes Schlusslicht leuchtet.

Nachfolgend sind Ausführungsbeispiele der Erfindung anhand der Zeichnung näher erläutert. Dabei zeigt:
- Fig. 1: eine Teilansicht einer Beleuchtungseinrichtung, die eine Trägerplatte mit daran angeordneten Lichtleitelementen aufweist, die im Abstrahlbereich eines Reflektors angeordnet ist,
- Fig. 2: eine Aufsicht auf die Beleuchtungseinrichtung,
- Fig. 3: eine Seitenansicht einer Beleuchtungseinrichtung,
- Fig. 4: eine Rückseitenansicht der Beleuchtungseinrichtung, und
- Fig. 5: eine Vorderansicht der Beleuchtungseinrichtung.

Eine in Fig. 1 im Ganzen mit 1 bezeichnete Beleuchtungseinrichtung, die als Signalleuchte für ein Kraftfahrzeug dient, hat mehrere als Leuchtdioden ausgestaltete Leuchtmittel 2, die auf einer ebenen, starren Leiterplatte 3 voneinander beabstandet nebeneinander angeordnet sind.

Für jedes Leuchtmittel 2 ist jeweils auf der Leiterplatte 3 ein Reflektor 4 angeordnet, der mittels in der Zeichnung nicht näher dargestellter Befestigungselemente mit der Leiterplatte 3 verbunden ist. In Fig. 2 ist erkennbar, dass mehrere Reflektoren 4 in einer Reihe nebeneinander angeordnet und einstückig miteinander verbunden sind. Jeder Reflektor 4 hat eine dem ihm zugeordneten Leuchtmittel 2 zugewandte Reflektorfläche, die im Wesentlichen in der Oberfläche eines Rotationsparaboloids verläuft. Die virtuelle Lichtabstrahlstelle des Leuchtmittels 2 ist im Brennpunkt des Rotationsparaboloids angeordnet. In Fig. 1 ist erkennbar, dass das von dem Leuchtmittel 2 ausgesendete Licht an der Reflektorfläche abgelenkt und zu einem Lichtbündel mit etwa parallel zueinander verlaufenden Lichtstrahlen geformt wird. Diese Lichtstrahlen verlaufen etwa parallel zur Ebene der Leiterplatte 3 (Fig. 3).

Im Abstrahlbereich jedes Reflektors 4 sind jeweils mindestens zwei Lichtleitelemente 11 angeordnet, die jeweils eine dem Reflektor 4 zugewandte Lichteintrittsfläche 5 (Fig. 4) und eine davon beabstandete, dem Reflektor 4 abgewandte Lichtaustrittsfläche 6 aufweisen. Wie in Fig. 1 erkennbar ist, treffen einige der durch die Lichteintrittsfläche 5 in die Lichtleitelemente 11 eingekoppelten Lichtstrahlen des Leuchtmittels 2 auf eine seitliche Begrenzungswand 7 des Lichtleitelements 11 auf, an der sie der Totalreflexion unterliegen. Dabei werden diese Lichtstrahlen derart in das Volumen des Lichtleitelements 11 zurückreflektiert, dass sie im weiteren Verlauf ihres Strahlengangs durch die Lichtaustrittsfläche 6 hindurch aus dem Lichtleitelement 11 austreten. In Fig. 1 ist außerdem erkennbar ist, dass einige Lichtstrahlen nach ihrem Durchtritt durch Lichteintrittsfläche 5 ohne vorher auf eine Begrenzungswand 7 aufzutreffen direkt zu der Lichtaustrittsfläche 6 weitergeleitet werden und dann ebenfalls aus dem Lichtleitelement 11 austreten. In den Lichtleitelementen 11 wird das Licht in eine durch den Pfeil 8 markierte Hauptlichtleitrichtung geführt, die in etwa mit der Richtung den von dem Reflektor 4 in Richtung auf die Lichtleitelemente 11 abgestrahlten, parallelisierten Lichtbündels übereinstimmt.

Die Lichtleitelemente 11 sind einstückig mit einer als Lichtscheibe dienenden Trägerplatte 9 verbunden sind, die eine den Reflektoren 4 abgewandte Vorderseite hat, an der die Lichtleitelemente 11 vorstehen. In Fig. 5 ist deutlich erkennbar, dass die Lichtleitelemente 11 quer zur Hauptlichtleitrichtung 8 durch Zwischenräume voneinander beanstandet sind, und dass Lichtleitelemente 11 matrixförmig in mehreren Reihen und Spalten über bzw. nebeneinander angeordnet sind. In Fig. 1 ist außerdem ist erkennbar, dass die Lichtleitelemente 11 längliche Lichtrippen bilden, die quer zu ihrer Längserstreckung vom Licht des ihnen jeweils zugeordneten Leuchtmittels 2 durchsetzt werden.

Anhand von Fig. 3 und 4 wird deutlich, dass die Lichteintrittsflächen 5 eine von einer Ebene abweichende, etwa konvexzylindrische Form haben. Diese konvexzylindrische Krümmung erstreckt sich streifenförmig über mehrere Lichtleitelemente 11.

In einer quer zur Längserstreckungsrichtung der Lichtleitelemente 11 angeordneten, in Hauptlichtleitrichtung 8 verlaufenden Querschnittsebene nimmt die die lichte Weite der Lichtleitelemente 11, jeweils ausgehend von der Trägerplatte 9 zu der am weitesten von dem Reflektor 4 entfernten Ende der Lichtleitelemente 11 ab. Deutlich ist erkennbar, dass die einander gegenüberliegenden Begrenzungswände 7 der Lichtleitelemente 11 schräg aufeinander zulaufen.

Die Lichtaustrittsflächen 6 weisen kissenförmige optische Elementen auf, die lichtstreuend wirken und in Kombination mit den zylindrischen Lichteintrittsflächen 5 und den aufeinander zu laufenden Begrenzungswände 7 eine für eine Signalfunktion (Bremslicht, Schlusslicht, Blinklicht, Rückfahrlicht, Nebelschlusslicht, Positionslicht, Tagfahrlicht) vorgeschriebene Lichtabstrahlcharakteristik der Beleuchtungseinrichtung bewirken.

### Bezugszeichenliste

- 1: Beleuchtungseinrichtung
- 2: Leuchtmittel
- 3: Leiterplatte
- 4: Reflektor
- 5: Lichteintrittsfläche
- 6: Lichtaustrittsfläche
- 7: Begrenzungswand
- 8: Hauptlichtleitrichtung
- 9: Trägerplatte
- 10: Blende
- 11: Lichtleitelement

## Patentansprüche

1. Beleuchtungseinrichtung (1) für ein Kraftfahrzeug, insbesondere eine Signalleuchte, die zumindest ein Leuchtmittel (2) und mindestens zwei diesem vorgelagerte Lichtleitelemente (11) hat, die jeweils eine Lichteintrittsfläche (5) und eine davon beabstandete Lichtaustrittsfläche (6) aufweisen, wobei die Lichtleitelemente (11) jeweils derart ausgestaltet sind, dass das Licht des zumindest einen Leuchtmittels (2) zwischen der Lichteintrittsfläche (5) und der Lichtsaustrittsfläche (6) unter Ausnutzung der Totalreflexion an den Begrenzungswänden (7) des Lichtleitelements (11) in diesem in eine Hauptlichtleitrichtung (8) geführt ist, und wobei die Lichtleitelemente (11) quer zur Hauptlichtleitrichtung (8) voneinander beabstandet sind, dass zwischen mindestens einem Leuchtmittel (2) und der Lichteintrittsfläche (5) ein optischer Reflektor (4) angeordnet ist, der derart ausgestaltet ist, dass das von dem Leuchtmittel (2) ausgesendete Licht am Reflektor (4) derart zu den Lichteintrittsflächen (5) der mindestens zwei Lichtleitelemente (2) abgelenkt wird, dass es durch die Lichteintrittsflächen (5) hindurch in die Lichtleitelemente (11) eingekoppelt wird und im weiteren Verlauf seines Strahlengangs an den Lichtaustrittsflächen (6) aus diesen austritt, dass die Lichtleitelemente (11) einstückig mit einer Trägerplatte (9) verbunden sind, **dadurch gekennzeichnet, dass** die Trägerplatte (9) eine dem Reflektor (4) abgewandte Vorderseite hat, an der die Lichtleitelemente (11) vorstehen.

2. Beleuchtungseinrichtung (1) nach Anspruch 1, **dadurch gekennzeichnet, dass** der Reflektor (4) mindestens eine dem Leuchtmittel (2) zugewandte Reflektorfläche aufweist, die im Wesentlichen in der Oberfläche eines Rotationsparaboloids verläuft und/oder Facetten aufweist, die etwa tangential an die Oberfläche eines Rotationsparaboloids angenähert sind.

3. Beleuchtungseinrichtung (1) nach Anspruch 1, **dadurch gekennzeichnet, dass** die dem Leuchtmittel (2) zugewandte Reflektorfläche als Freiformfläche ausgestaltet ist.

4. Beleuchtungseinrichtung (1) nach einem der Ansprüche 1 bis 3, **dadurch gekennzeichnet, dass** die Lichtleitelemente (11) als Lichtrippen ausgestaltet sind, die derart angeordnet sind, dass sie quer zu ihrer Längserstreckung vom Licht des zumindest einen Leuchtmittels (2) durchsetzt sind.

5. Beleuchtungseinrichtung (1) nach Anspruch 4, **dadurch gekennzeichnet, dass** in quer zur Längserstreckungsrichtung der Lichtrippen angeordneten Querschnittsebenen die lichte Weite der Lichtrippen, ausgehend von ihrem dem Reflektor (4) zugewandten Ende zu ihrem gegenüberliegenden, vom Reflektor (4) entfernten Ende, abnimmt.

6. Beleuchtungseinrichtung (1) nach einem der Ansprüche 1 bis 5, **dadurch gekennzeichnet, dass** die Lichteintrittsflächen (5) eine von einer Ebene abweichende Formgebung haben.

7. Beleuchtungseinrichtung (1) nach einem der Ansprüche 1 bis 6, **dadurch gekennzeichnet, dass** die Beleuchtungseinrichtung (1) mindestens eine die Trägerplatte (9) überdeckende Blende (10) aufweist, die Blendenöffnungen hat, die von den Lichtleitelementen (11) durchsetzt sind.

8. Beleuchtungseinrichtung (1) nach einem der Ansprüche 1 bis 7, **dadurch gekennzeichnet, dass** sie mehrere der Anordnungen, jeweils bestehend aus dem Leuchtmittel (2), dem Reflektor (4) und den mindestens zwei Lichtleitelementen (11) aufweist.

9. Beleuchtungseinrichtung (1) nach Anspruch 8, **dadurch gekennzeichnet, dass** die den Anordnungen zugeordneten Leuchtmittel (2) mit einer Ansteuereinrichtung verbunden ist, die derart ausgestaltet ist, dass die Leuchtmittel (2) getrennt voneinander betätigbar sind.

## Claims

1. Illumination device (1) for a vehicle, specifically a signal lamp, that has at least one light source (2) and at least two light guide elements (11) located in front of the same, each of which featuring a light receiving surface (5) and a light emitting surface (6) at a distance from the former, where the light guide elements (11) are each designed in such a way that the light of the at least one light source (2) is guided between the light receiving surface (5) and the light emitting surface (6) exploiting the total reflection at the boundary walls (7) of the light guide element (11) in which a main light guiding direction (8) is guided and where the light guide elements (11) are located at distances from each other crosswise to the main light guiding direction (8) that an optical reflector (4) is arranged between at least one light source (2) and the light receiving surface (5), which optical reflector (4) is designed in such a way that the light emitted by the light source (2) is deflected at the reflector (4) to the light receiving surfaces (5) of the at least two light guide elements (2) in such a way that it is incoupled through the light receiving surfaces (5) into the light guide elements (11) and over the further course of its beam path exits from the same at the light emitting surfaces (6), that the light guide elements (11) are connected as one piece to a carrier plate (9), **characterized in that** the carrier plate (9) has a front side facing away from the reflector (4) at which front side the light guide elements (11) protrude.

2. Illumination device (1) in accordance with Claim 1, **characterized in that** the reflector (4) features at least one reflector surface facing towards the light source (2) that essentially runs in the surface of a rotational paraboloid and/or features facets that come close in a roughly tangential manner to the surface of a rotational paraboloid.

3. Illumination device (1) in accordance with Claim 1, **characterized in that** the reflector surface facing towards the light source (2) is designed as a free-form surface.

4. Illumination device (1) in accordance with one of Claims 1 through 3, **characterized in that** the light guide elements (11) take the form of light ribs that are arranged in such a way that they are permeated by light from the at least one light source (2) crosswise to their longitudinal direction.

5. Illumination device (1) in accordance with Claim 4, **characterized in that** in cross-sectional planes arranged crosswise to the longitudinal direction of the light ribs the clear span of the right ribs decreases starting from their end facing towards the reflector (4) towards their opposite end away from the reflector (4).

6. Illumination device (1) in accordance with one of Claims 1 through 5, **characterized in that** the light receiving surface (5) has a shape that deviates from a plane.

7. Illumination device (1) in accordance with one of Claims 1 through 6, **characterized in that** the illumination device (1) features at least one cover (10) overlapping the carrier plate (9) that has apertures in the cover that are penetrated by light guide elements (11).

8. Illumination device (1) in accordance with one of Claims 1 through 7, **characterized in that** it features several of the arrangements, each consisting of the light source (2), the reflector (4) and the at least two light guide elements (11).

9. Illumination device (1) in accordance with Claim 8, **characterized in that** the light sources (2) allocated to the arrangements are connected to an actuating device designed in such a way that the light sources (2) can be actuated separately from each other.

## Revendications

1. Dispositif d'éclairage (1) pour un véhicule automobile, en particulier un voyant de signalisation, qui comporte au moins une ampoule (2) et au moins deux éléments de guidage de lumière (11) en amont, qui comportent chacun une surface d'entrée de la lumière (5) et une surface de sortie de la lumière (6) espacée de celle-ci, les éléments de guidage de lumière (11) étant chacun conçus de telle manière que la lumière d'une ampoule au moins (2) soit guidée entre la surface d'entrée de la lumière (5) et la surface de sortie de la lumière (6) dans une direction principale de guidage de lumière (8) en utilisant la réflexion totale sur les parois de délimitation (7) de l'élément de guidage de lumière (11), les éléments de guidage de lumière (11) étant espacés les uns des autres transversalement à la direction principale de guidage de lumière (8) de manière à ce qu'il y ait un réflecteur optique (4) entre une ampoule (2) au moins et la surface d'entrée de la lumière (5), ce réflecteur (4) étant est conçu de telle sorte que la lumière émise par l'ampoule (2) soit déviée au niveau du réflecteur (4) vers les surfaces d'entrée de la lumière (5) des deux éléments de guidage de lumière (2) minimum de telle sorte qu'elle soit couplée par les surfaces d'entrée de la lumière (5) dans les éléments de guidage de lumière (11) et en ressorte sur les surfaces de sortie de la lumière (6) dans la poursuite de son trajet de rayonnement, que les éléments de guidage de lumière (11) soient reliés d'un seul tenant à une plaque-support (9), **caractérisé en ce que** la plaque-support (9) comporte une face frontale opposée au réflecteur (4) sur laquelle les éléments de guidage de lumière (11) font saillie.

2. Dispositif d'éclairage (1) selon la revendication 1, **caractérisé en ce que** le réflecteur (4) comporte au moins une surface réfléchissante orientée vers l'ampoule (2), cette surface réfléchissante s'étendant essentiellement dans la surface d'un paraboloïde de révolution et/ou comporte des facettes qui se rapprochent de manière approximative tangentiellement de la surface d'un paraboloïde de révolution.

3. Dispositif d'éclairage (1) selon la revendication 1, **caractérisé en ce que** la surface réfléchissante orientée vers l'ampoule (2) soit conçue comme une surface à forme libre.

4. Dispositif d'éclairage (1) selon l'une des revendications 1 à 3, **caractérisé en ce que** les éléments de guidage de lumière (11) soient conçus comme des nervures lumineuses disposées de telle sorte qu'elles soient traversées transversalement à leur extension longitudinale par la lumière d'une ampoule (2) au moins.

5. Dispositif d'éclairage (1) selon la revendication 4, **caractérisé en ce que** dans les plans de section transversale disposés transversalement à la direction longitudinale des nervures lumineuses, la largeur libre des nervures lumineuses diminue de leur extrémité orientée vers le réflecteur (4) jusqu'à leur extrémité opposée, éloignée du réflecteur (4).

6. Dispositif d'éclairage (1) selon l'une des revendications 1 à 5, **caractérisé en ce que** les surfaces d'entrée de la lumière (5) présentent une forme différente d'un plan.

7. Dispositif d'éclairage (1) selon l'une des revendications 1 à 6, **caractérisé en ce que** le dispositif d'éclairage (1) comprend au moins un diaphragme (10) recouvrant la plaque-support (9) et présentant des ouvertures de diaphragme à travers lesquelles passent les éléments de guidage de lumière (11).

8. Dispositif d'éclairage (1) selon l'une des revendications 1 à 7, **caractérisé en ce qu'**il comprend plusieurs des arrangements constitués chacun de l'ampoule (2), du réflecteur (4) et des deux éléments de guidage de lumière (11) minimum.

9. Dispositif d'éclairage (1) selon la revendication 8, **caractérisé en ce que** l'ampoule (2) associée aux arrangements est reliée à un dispositif d'entraînement configuré de telle manière que les ampoules (2) puissent être actionnées séparément les unes des autres.
